# EUROPÄISCHE PATENTSCHRIFT

(11) **EP 1 395 349 B1**
(45) Veröffentlichungstag und Bekanntmachung des Hinweises auf die Patenterteilung: **29.06.2005**
(21) Anmeldenummer: 02742683.2
(22) Anmeldetag: 18.04.2002
(51) Int. Cl.: A63H 18/12, A63F 9/14, A63H 17/14

(54) **GESCHWINDIGKEITSREGLER FÜR FAHRSPIELZEUGE**
SPEED CONTROLLER FOR TOY VEHICLES
REGULATEUR DE VITESSE POUR VEHICULES-JOUETS

(30) Priorität: 18.05.2001 DE 10124456
(43) Veröffentlichungstag der Anmeldung: 10.03.2004
(73) Patentinhaber: Stadlbauer Spiel- und Freizeitartikel GmbH, 90449 Nürnberg (DE)
(72) Erfinder: MALEIKA, Hubertus, 90513 Zirndorf (DE)
(74) Vertreter: Dickel, Klaus, Dipl.-Ing.
(86) Internationale Anmeldenummer: PCT/DE2002/001440
(87) Internationale Veröffentlichungsnummer: WO 2002/094402

(56) Entgegenhaltungen:
- US-A- 4 247 108
- US-A- 4 728 104
- US-A- 5 484 321

## Beschreibung

Die Erfindung betrifft einen Geschwindigkeitsregler für Fahrspielzeuge auf einer Autorennbahn gemäß dem Oberbegriff des Anspruchs 1.

Ein solcher Geschwindigkeitsregler ist aus z.B. US 4728104 bekannt.

Beispielsweise bei spurgeführten Autorennbahnen ist es das Ziel, in einem Rennen ein Fahrspielzeug manuell unter Steuerung der Fahrgeschwindigkeit möglichst schnell über die Bahn zu führen, ohne daß dabei das Fahrspielzeug in unerwünschter Weise die Rennbahn verläßt, d.h. aus der Spur springt. Herkömmlicherweise ist als Antrieb des Fahrspielzeugs ein Elektromotor vorgesehen, wobei eine Antriebswelle an einem Ende des Motors herausragt und in einem Getriebe endet. Hierbei ist am getriebeseitigen Ende der Antriebswelle ein Ritzel angeordnet. Durch das Getriebe erstreckt sich ferner die gemeinsame Achse der angetriebenen Räder, welche ein Kronrad trägt. In dem Getriebe greifen das Ritzel und das Kronenrad ineinander, wobei eine unterschiedliche Zähnezahl von Ritzel und Kronenrad eine entsprechende Übersetzung bewirkt. Von entsprechenden Stromschienen auf der Autorennbahn erhält der Motor eine Antriebs- bzw. Fahrspannung. Diese wird von einem Spieler mittels eines Handreglers bzw. handbetätigbaren Geschwindigkeitsreglers variiert, so daß der Spieler das Fahrspielzeug über die Autorennbahn bewegt. Hierbei muß der Spieler jedoch sehr aufpassen, daß er die Fahrspannung vor allem vor und in Kurven nicht so weit erhöht, daß das Fahrspielzeug aufgrund überhöhter Geschwindigkeit aus der Bahn springt. Häufig ist es auf 90% oder mehr der Bahnstrecke nicht möglich, das Fahrspielzeug mit maximaler Fahrspannung, d.h. mit maximaler Geschwindigkeit, zu bewegen. Daher verliert man einen entsprechenden Dynamikbereich des Handreglers. Andererseits gibt es Bahnabschnitte, wie beispielsweise Loopings, auf denen kurzzeitig und schnell eine hohe Geschwindigkeit erforderlich ist, damit das Fahrspielzeug nicht aus der Bahn fällt.

Es ist Aufgabe der vorliegenden Erfindung, einen handbetätigbaren Geschwindigkeitsregler der o.g. Art dahingehen zu verbessern, daß sich Fahrspielzeuge besser und komfortabler über eine Autorennbahn bewegen lassen. Insbesondere soll es ungeübten Fahrern ermöglicht werden, ein schnelles Erfolgserlebnis beim Fahren von Fahrspielzeugen zu vermitteln, d.h. auch ungeübte Fahrer sollen schnell in der Lage sein, mehrere volle Bahnrunden aufeinanderfolgend zu fahren, ohne daß das Fahrspielzeug wegen zu hoher Geschwindigkeit aus der Bahn springt. Insgesamt soll das subjektive Fahrverhalten von Fahrspielzeugen über eine entsprechende Optimierung des Hand- bzw. Geschwindigkeitsreglers verbessert werden.

Diese Aufgabe wird durch einen Geschwindigkeitsregler der o.g. Art mit den im Anspruch 1 gekennzeichneten Merkmalen gelöst. Vorteilhafte Ausgestaltungen ergeben sich aus den weiteren Ansprüchen.

Dazu ist es erfindungsgemäß vorgesehen, daß die Einrichtung zum Variieren der elektrischen Fahrspannung derart ausgebildet ist, daß diese die von der elektrischen Energieversorgung abgegebene Fahrspannung über den Betätigungsweg von Null auf einen ersten vorbestimmten maximalen Wert unterhalb der von der elektrischen Energieversorgung abgegebenen Spannung variiert, und daß eine zusätzliche Betätigungseinrichtung vorgesehen ist, welche derart ausgebildet ist, daß diese bei manueller Betätigung die Fahrspannung an der Autorennbahn auf einen zweiten vorbestimmten Wert oberhalb der von der Einrichtung zum Variieren der elektrischen Fahrspannung maximal abgegeben Fahrspannung setzt.

Dies hat den Vorteil, daß beim Spielbetrieb durch Betätigen der Einrichtung zum Variieren der elektrischen Fahrspannung eine optimale Anpassung an die Strecke derart möglich ist, daß ein zu schnelles Fahren in Kurven vermieden ist, so daß das Fahrspielzeug einfacher und mit verringerter Gefahr, aus der Spur zu springen, über die Strecke gefahren werden kann. Andererseits erlaubt es die zusätzliche Betätigungseinrichtung dem Fahrspielzeug in besonderen Situationen, wie beispielsweise vor einem Looping, auf einer Geraden zum Überholen oder einer Sprungschanze, einen ausreichenden Schwung zu geben. Das Fahrverhalten des Fahrspielzeugs in Bezug auf den manuell betätigbaren Geschwindigkeitsregler ist verbessert, da der mit dem Betätigungsweg des Geschwindigkeitsreglers variierte Spannungsbereich der Fahrspannung entsprechend angepaßt werden kann.

Beispielsweise entspricht der zweite vorbestimmte Wert dem Spannungsausgang der elektrischen Energieversorgung.

Für eine besonders effektive Beschleunigung entspricht der zweite vorbestimmte Wert einer höheren Spannung als dem Spannungsausgang der elektrischen Energieversorgung.

Zum wenigstens kurzzeitigen Erhöhen der Fahrspannung auf einen Wert oberhalb des Spannungsausgangs der elektrischen Energieversorgung ist ein Energiespeicher, insbesondere ein Kondensator oder eine Batterie, vorgesehen, welcher derart ausgebildet und angeordnet ist, daß dieser bei manueller Betätigung der zusätzlichen Betätigungseinrichtung zusätzlich zur elektrischen Energieversorgung Energie an die Autorennbahn abgibt.

Zur einfachen und schnellen manuellen Betätigung ist die zusätzliche Betätigungseinrichtung an einem Gehäuse des Geschwindigkeitsreglers angeordnet und beispielsweise als elektronisch oder mechanisch wirkender Druckknopf oder Schalter ausgebildet.

Zur schnellen und sofortigen Beschleunigung des Fahrspielzeugs ist die zusätzliche Betätigungseinrichtung derart ausgebildet, daß diese bei manueller Betätigung die Fahrspannung an der Autorennbahn auf den Wert des Spannungsausgangs der elektrischen Energieversorgung unabhängig von der Stellung der Einrichtung zum Variieren der elektrischen Fahrspannung setzt.

Beispielsweise gibt die Einrichtung zum Variieren der elektrischen Fahrspannung maximal 60% bis 90%, insbesondere 65%, 70%, 75%, 80% oder 85%, der Ausgangsspannung der elektrischen Energieversorgung als Fahrspannung an die Autorennbahn weiter.

In einer besonders bevorzugten Ausführungsform umfaßt die Einrichtung zum Variieren der elektrischen Fahrspannung einen Stellstößel, welcher einen variablen Widerstand, insbesondere einen Schaltwiderstand, betätigt, wobei in die Verbindung zwischen elektrischer Energieversorgung, variabler Widerstand und Stromschiene der Autorennbahn wenigstens ein Vorwiderstand eingeschleift ist. Hierbei ist die zusätzliche Betätigungseinrichtung bevorzugt derart ausgebildet und angeordnet, daß sie den variablen Widerstand und den Vorwiderstand elektrisch überbrückt. Optional ist die zusätzliche Betätigungseinrichtung derart ausgebildet und angeordnet, daß sie einen Ausgang der elektrischen Energieversorgung direkt mit entsprechenden Stromschienen auf der Autorennbahn elektrisch verbindet.

Die Erfindung wird im folgenden anhand der Zeichnung näher erläutert. Diese zeigt in
- Fig. 1: ein schematisches elektrisches Schaltbild einer bevorzugten Ausführungsform eines Geschwindigkeitsreglers und
- Fig. 2: eine perspektivische Ansicht einer bevorzugten Ausführungsform eines Geschwindigkeitsreglers.

Die in Fig. 1 dargestellte, bevorzugte Ausführungsform eines erfindungsgemäßen Geschwindigkeitsreglers 10 umfaßt einen variablen Widerstand 12, einen Vorwiderstand 14 mit festem Widerstandswert, einen Schalter 16 und einen Siebkondensator 18. Letzterer kann auch außerhalb des Geschwindigkeitsreglers 10 direkt an einer nicht dargestellten Autorennbahn angeordnet sein. Auf den variablen Widerstand 12 wirkt ein in Fig. 1 nicht dargestellter Stellstößel, welcher den Widerstandswert des variablen Widerstand 12 je nach Stellung des Stellstößels verändert. Der Stellstößel ist hierzu manuell, beispielsweise mittels eines Daumens eines Spielers, über einen vorbestimmten Betätigungsweg verschiebbar gelagert.

Zur Energieversorgung ist ein Transformator 20 mit zwei Spannungsausgängen 22, 24 vorgesehen. Je ein Spannungsausgang 22 bzw. 24 ist mit einem Geschwindigkeitsregler 10 verbunden. Ein erster Pol 26 der Spannungsausgänge 22, 24 ist direkt durchgeschleift und mit einer ersten Stromschiene 28 auf der Autorennbahn verbunden. Ein zweiter Pol 30 der Spannungsausgänge 22, 24 ist mit dem variablen Widerstand 12 verbunden. Dieser ist wiederum über den Vorwiderstand 14 mit einer entsprechenden zweiten Stromschiene 32 der Autorennbahn verbunden. Der Siebkondensator 18 verbindet je ein Paar Stromschienen 28, 32 miteinander und schließt dadurch hochfrequente Anteile der Versorgungsspannung kurz. Je nach Stellung des Stellstößel gibt somit der Geschwindigkeitsregler 10 eine von der Ausgangsspannung des Transformators 20 abgeleitete variable Fahrspannung auf die Stromschienen 28, 32 der Autorennbahn, was zu entsprechend unterschiedlichen Geschwindigkeiten des sich entlang dieses Schienenpaares 28, 32 bewegenden Fahrspielzeuges führt. Durch den Vorwiderstand 14 ist jedoch die maximale Fahrspannung auf einen ersten vorbestimmten Wert unterhalb der Ausgangsspannung des Transformators 20 begrenzt. Dies begrenzt in entsprechender Weise die maximale Geschwindigkeit des Fahrspielzeuges auf der Autorennbahn.

Zusätzlich ist der Schalter 16 derart angeschlossen, daß bei einer manuellen Betätigung des Schalters 16 der variable Widerstand 12 und der Vorwiderstand 14 überbrückt werden, so daß die volle Ausgangsspannung des Transformators 20 direkt an den Stromschienen 28, 32 als Fahrspannung anliegt. Während also der variable Widerstand 12 selbst bei maximaler Auslenkung nur eine begrenzte Fahrspannung unterhalb der Ausgangsspannung des Transformators 20 zur Verfügung stellt, beispielsweise nur 70% oder 75% der Ausgangsspannung des Transformators 20, bietet der Schalter 16 ein Art "Boostfunktion" oder "Turbofunktion", mit der das Fahrspielzeug mittels 100% Fahrspannung auf die maximale Geschwindigkeit beschleunigt werden kann. Hierbei ist die elektrische Anordnung derart getroffen, daß diese Boostfunktion bei Betätigung des Schalters 16 unabhängig von der Stellung des Stellstößels 100% Fahrspannung bzw. maximale Geschwindigkeit für das Fahrspielzeug zur Verfügung stellt.

In einer nicht dargestellten Weiterbildung ist zusätzlich ein Energiespeicher, wie beispielsweise ein Kondensator oder eine Batterie, vorgesehen, mittels derer bei Betätigung des Schalters 16 zur Boostfunktion zusätzlich zum Transformator Energie zugeführt werden kann. Hierdurch ist es möglich, wenigstens kurzzeitig die Fahrspannung über die Ausgangsspannung des Transformators 20 anzuheben, so daß sich eine entsprechend höhere Beschleunigung des Fahrspielzeugs ergibt.

In der Darstellung von Fig. 1 sind zwei Geschwindigkeitsregler 10 für eine Autorennbahn mit zwei Fahrspuren veranschaulicht. Hierbei können zwei Spieler gegeneinander ein Rennen fahren. In einer konkreten Ausführungsform hat der Transformator 20 eine Ausgangsspannung von 14,8V und der Vorwiderstand einen Widerstandswert von 33 Ohm bei 3 Watt maximaler elektrischer Leistung.

Fig. 2 veranschaulicht eine beispielhafte Bauform eines erfindungsgemäßen Geschwindigkeitsreglers 10 mit dem Stellstößel 34 und dem Schalter 16. Ein Gehäuse 36 des Geschwindigkeitsreglers 10 ist zum Umgreifen mit einer Hand eines Benutzers ausgebildet. Der Stellstößel 34 ist mit dem Daumen der entsprechenden umgreifenden Hand betätigbar. Der Schalter 16 ist am Gehäuse 36 derart angeordnet, daß er mit dem Zeigefinger der umgreifenden Hand betätigbar ist.

## Patentansprüche

1. Geschwindigkeitsregler (10) für Fahrspielzeuge auf einer Autorennbahn, insbesondere einer spurgeführten Autorennbahn, mit einer manuell betätigbaren Einrichtung (12, 34) zum Variieren einer elektrischen Fahrspannung aus einer elektrischen Energieversorgung (20) für die Autorennbahn, wobei die Einrichtung (12, 34) zum Variieren der elektrischen Fahrspannung manuell über einen vorbestimmten Betätigungsweg bewegbar sowie derart ausgebildet ist, daß sie die von der elektrischen Energieversorgung (20) abgegebene Fahrspannung über den Betätigungsweg von Null auf einen ersten vorbestimmten maximalen Wert unterhalb der von der elektrischen Energieversorgung (20) abgegebenen Spannung variiert, und eine zusätzliche Betätigungseinrichtung (16) vorgesehen ist, welche derart ausgebildet ist, daß sie bei manueller Betätigung die Fahrspannung an der Autorennbahn auf einen zweiten vorbestimmten Wert oberhalb der von der Einrichtung (12, 34) zum Variieren der elektrischen Fahrspannung maximal abgegebenen Fahrspannung setzt,
**dadurch gekennzeichnet,**
**daß** der zweite vorbestimmte Wert einer höheren momentanen Spannung als dem Spannungsausgang der elektrischen Energieversorgung (20) entspricht und
**daß** ein Energiespeicher vorgesehen ist, welcher derart ausgebildet und angeordnet ist, daß dieser bei manueller Betätigung der zusätzlichen Betätigungseinrichtung (16) zusätzlich zur elektrischen Energieversorgung (20) Energie an die Autorennbahn abgibt.

2. Geschwindigkeitsregler nach Anspruch 1, **dadurch gekennzeichnet, daß** der Energiespeicher ein Kondensator oder eine Batterie ist.

3. Geschwindigkeitsregler nach Anspruch 1 oder 2, **dadurch gekennzeichnet, daß** die zusätzliche Betätigungseinrichtung (16) an einem Gehäuse (36) des Geschwindigkeitsreglers (10) angeordnet ist.

4. Geschwindigkeitsregler nach einem der vorhergehenden Ansprüche, **dadurch gekennzeichnet, daß** die zusätzliche Betätigungseinrichtung (16) derart ausgebildet ist, daß diese bei manueller Betätigung die Fahrspannung an der Autorennbahn auf den Wert des Spannungsausgangs der elektrischen Energieversorgung (20) unabhängig von der Stellung der Einrichtung (12, 34) zum Variieren der elektrischen Fahrspannung setzt.

5. Geschwindigkeitsregler nach einem der vorhergehenden Ansprüche, **dadurch gekennzeichnet, daß** die Einrichtung (12, 34) zum Variieren der elektrischen Fahrspannung maximal 60% bis 90%, insbesondere 70%, 75% oder 80%, der Ausgangsspannung der elektrischen Energieversorgung (20) als Fahrspannung an die Autorennbahn weiter gibt.

6. Geschwindigkeitsregler nach einem der vorhergehenden Ansprüche, **dadurch gekennzeichnet, daß** die zusätzliche Betätigungseinrichtung (16) als elektronisch oder mechanisch wirkender Druckknopf oder Schalter ausgebildet ist.

7. Geschwindigkeitsregler nach einem der vorhergehenden Ansprüche, **dadurch gekennzeichnet, daß** die Einrichtung (12, 34) zum Variieren der elektrischen Fahrspannung einen Stellstößel (34) umfaßt, welcher einen variablen Widerstand (12), insbesondere einen Schaltwiderstand, betätigt, wobei in die Verbindung zwischen elektrischer Energieversorgung (20), variabler Widerstand (12) und Stromschiene (28, 32) der Autorennbahn wenigstens ein Vorwiderstand (14) eingeschleift ist.

8. Geschwindigkeitsregler nach Anspruch 7, **dadurch gekennzeichnet, daß** die zusätzliche Betätigungseinrichtung (16) derart ausgebildet und angeordnet ist, daß sie den variablen Widerstand (12) und den Vorwiderstand (14) elektrisch überbrückt.

9. Geschwindigkeitsregler nach Anspruch 7, **dadurch gekennzeichnet, daß** die zusätzliche Betätigungseinrichtung (16) derart ausgebildet und angeordnet ist, daß sie einen Ausgang (22, 24) der elektrischen Energieversorgung (20) direkt mit entsprechenden Stromschienen (28, 32) auf der Autorennbahn elektrisch verbindet.

## Claims

1. Speed controller (10) for toy vehicles on a car racetrack, in particular a track-guided car racetrack, having a manually actuatable apparatus (12, 34) for varying an electrical drive voltage from an electrical energy supply (20) for the car racetrack, whereby the apparatus (12, 34) for varying the electrical drive voltage is movable manually along a predetermined actuation path and is designed such that, along the actuation path, it varies the drive voltage supplied by the electrical energy supply (20) from zero to a first predetermined maximum value below that of the voltage supplied by the electrical energy supply (20), and an additional actuating apparatus (16) is provided which is designed such that, on manual actuation, it sets the drive voltage on the car racetrack to a second predetermined value above the drive voltage supplied by the apparatus (12, 34) for varying the electrical drive voltage, **characterised in that** the second predetermined value corresponds to a higher momentary voltage than the voltage output of the electrical energy supply (20) and that an energy store is provided which is designed and arranged such that, on manual actuation of the additional actuating apparatus (16), said energy store delivers energy to the car racetrack in addition to the electrical energy supply (20).

2. Speed controller according to claim 1, **characterised in that** the energy store is a capacitor or a battery.

3. Speed controller according to claim 1 or 2, **characterised in that** the additional actuating apparatus (16) is arranged on a housing (36) of the speed controller (10).

4. Speed controller according to one of the previous claims, **characterised in that** the additional actuating apparatus (16) is designed such that, on manual actuation, it sets the drive voltage on the car racetrack to the value of the voltage output of the electrical energy supply (20) regardless of the setting of the apparatus (12, 34) for varying the electrical drive voltage.

5. Speed controller according to one of the previous claims, **characterised in that** the apparatus (12, 34) for varying the electrical drive voltage supplies not more than in the range 60% to 90%, and particularly 70%, 75% or 80%, of the output voltage of the electrical energy supply (20) as drive voltage to the racetrack.

6. Speed controller according to one of the previous claims, **characterised in that** the additional actuating apparatus (16) is designed as an electronically or mechanically acting press button or switch.

7. Speed controller according to one of the previous claims, **characterised in that** the apparatus (12, 34) for varying the electrical drive voltage comprises an adjusting plunger (34) which actuates a variable resistor (12), in particular a switching resistor, whereby at least one dropping resistor (14) is looped into the connection between electrical energy supply (20), variable resistor (12) and current rail (28, 32) of the car racetrack.

8. Speed controller according to claim 7, **characterised in that** the additional actuating apparatus (16) is designed and arranged such that it electrically bridges the variable resistor (12) and the dropping resistor (14).

9. Speed controller according to claim 7, **characterised in that** the additional actuating apparatus (16) is designed and arranged such that it directly electrically connects an output (22, 24) of the electrical energy supply (20) with corresponding current rails (28, 32) on the car racetrack.

## Revendications

1. Régulateur de vitesse (10) pour des véhicules-jouets sur un circuit de course automobile, en particulier un circuit de course avec guidage sur piste, comprenant un dispositif (12, 34) pouvant être actionné manuellement pour faire varier une tension de conduite électrique depuis une alimentation en énergie électrique (20) pour le circuit de course, dans lequel le dispositif (12, 34) pour faire varier la tension de conduite électrique est déplaçable manuellement sur un trajet d'actionnement prédéterminé, et est réalisé de telle manière qu'il fait varier sur le trajet d'actionnement la tension de conduite fournie par l'alimentation en énergie électrique (20) de zéro à une première valeur maximale prédéterminée, en dessous de la tension fournie par l'alimentation en énergie électrique (20), et il est prévu un dispositif d'actionnement supplémentaire (16) réalisé de manière à fixer la tension de conduite sur le circuit de course à une seconde valeur prédéterminée au-dessus de la tension de conduite maximale fournie par le dispositif (12, 34) pour faire varier la tension de conduite électrique, lors d'un actionnement manuel,
**caractérisé en ce que**
la seconde valeur prédéterminée correspond à une tension momentanément plus élevée que la tension de sortie de l'alimentation en énergie électrique (20), et **en ce qu'**il est prévu un accumulateur d'énergie qui est réalisé et agencé de manière à fournir au circuit de course de l'énergie en supplément à l'alimentation en énergie électrique (20), lors d'un actionnement manuel du dispositif d'actionnement supplémentaire (16).

2. Régulateur de vitesse selon la revendication 1, **caractérisé en ce que** l'accumulateur d'énergie est un condensateur ou une batterie.

3. Régulateur de vitesse selon l'une ou l'autre des revendications 1 et 2, **caractérisé en ce que** le dispositif d'actionnement supplémentaire (16) est agencé sur un boîtier (36) du régulateur de vitesse (10).

4. Régulateur de vitesse selon l'une des revendications précédentes, **caractérisé en ce que** le dispositif d'actionnement supplémentaire (16) est réalisé de manière à fixer, lors d'un actionnement manuel, la tension de conduite sur le circuit de course à la valeur de la tension de sortie de l'alimentation en énergie électrique (20), indépendamment de la position du dispositif (12, 34) pour faire varier la tension de conduite électrique.

5. Régulateur de vitesse selon l'une des revendications précédentes, **caractérisé en ce que** le dispositif (12, 34), pour faire varier la tension de conduite électrique, transmet au maximum 60% à 90%, en particulier 70%, 75% ou 80% de la tension de sortie de l'alimentation en énergie électrique (20) au circuit de course comme tension de conduite.

6. Régulateur de vitesse selon l'une des revendications précédentes, **caractérisé en ce que** le dispositif d'actionnement supplémentaire (16) est réalisé comme bouton poussoir ou comme commutateur à action électronique ou mécanique.

7. Régulateur de vitesse selon l'une des revendications précédentes, **caractérisé en ce que** le dispositif (12, 34), pour faire varier la tension de conduite électrique, comporte un coulisseau de réglage (34) qui actionne une résistance variable (12), en particulier une résistance de commutation, et **en ce qu'**au moins une pré-résistance (14) est branchée en boucle dans la liaison entre l'alimentation en énergie électrique (20), la résistance variable (12) et un rail électrique (28, 32) du circuit de course.

8. Régulateur de vitesse selon la revendication 7, **caractérisé en ce que** le dispositif d'actionnement supplémentaire (16) est réalisé et agencé de manière à ponter électriquement la résistance variable (12) et la pré-résistance (14).

9. Régulateur de vitesse selon la revendication 7, **caractérisé en ce que** le dispositif d'actionnement supplémentaire (16) est réalisé et agencé de manière à relier électriquement une sortie (22, 24) de l'alimentation en énergie électrique (20) directement avec des rails électriques correspondants (28, 32) sur le circuit de course.
